# EUROPÄISCHE PATENTSCHRIFT

(11) **EP 0 272 440 B1**
(45) Veröffentlichungstag und Bekanntmachung des Hinweises auf die Patenterteilung: **13.11.1991**
(21) Anmeldenummer: 87116838.1
(22) Anmeldetag: 14.11.1987
(51) Int. Cl.: B42F 21/00

(54) **Registraturhilfsmittel**
Filing device
Dispositif de classement

(30) Priorität: 27.11.1986 DE 3640560
(43) Veröffentlichungstag der Anmeldung: 29.06.1988
(73) Patentinhaber: Mappei-Organisationsmittel GmbH, D-42327 Wuppertal (DE)
(72) Erfinder: Heyer, Hans, D-5600 Wuppertal 1 (DE)
(74) Vertreter: Rieder, Hans-Joachim, Dr.

(56) Entgegenhaltungen:
- CH-A- 241 004
- DE-U- 8 617 585
- FR-A- 2 108 718
- US-A- 2 597 426

## Beschreibung

Die Erfindung betrifft ein Registratur-Hilfsmittel, das in Form einer Ablagemappe, Karteikasten oder dergleichen gestaltet ist, mit den Merkmalen des Oberbegriffes des Anspruches 1.

Durch die US-A-1 220 402 sind sogenannte Reiter bekannt. Diese auf dem Reiterkopf ein Symbol tragenden Reiter können am Mappenrand festgeklebt werden. Es handelt sich um einen im Grund U-förmig gestalteten Streifen, der durch einen eine kleine Sollbruchstelle stehenlassenden, quergerichteten Trennschnitt in die einzelnen Reiter unterteilt ist. Der Reiterkopf enthält eine versteifende Einlage, die mit durchtrennt ist.

Zur Seiten-Kennzeichnung eines Buches oder dergleichen ist es weiter bekannt (FR-A-1 205 432), im Randbereich des Seitenblocks nach außen hin offene Nischen auszustanzen und in diesem Bereich eine Kennzeichenmarkierung anzubringen. Hierzu dienen von einem Streifen abtrennbare Faltetiketten, deren gerade Faltfuge mit der Seitenkante des Blattes fluchtet, also sich quer durch den lichten Raum spannt.

Neben solchen festen Kennzeichenmarkierungen gibt es aber auch auswechselbare an Karteikarten. Diesbezüglich ist auf die AT-A-305 205 zu verweisen. Dort ist so vorgegangen, daß der Karteikartenrand im Wege der Klebezuordnung einen Taschenkörper trägt, in dem ein Symbolträger, bspw. ein Namenskärtchen, von oben her randüberragend, eingesteckt wird. Die Variabilität all dieser Organisationsmittel ist relativ gering.

Andererseits sind Glückwunschkarten mit verstellbaren Zahlen auf dem Markt. Träger der Zahlen sind Scheiben, welche hinter einem gemeinsamen, karteimittig liegenden Fenster einen Teilabschnitt der nebeneinander angeordneten Ränder der Scheiben zur Sicht freigeben. Diametral gegenüberliegend überragt der Scheibenrand zur Betätigungszugänglichkeit den rechten und linken Kartenrand.

Darüber hinaus ist zum Stand der Technik noch die US-A-2 597 426 bekannt geworden. Bei dem aus dieser Druckschrift bekannten Registratur-Hilfsmittel sind Einstellscheiben vorgesehen, deren Kennzeichen in einem Ausschnitt im Bereich einer Paralellachse, als versetzt zu der Außen-Randkante, durch einen Mittelpunkt der Scheiben gehend, sichtbar ist. Wenn mehrere derartige Hilfsmittel hintereinander angeordnet sind, sind die weiteren Kennzeichen sehr schlecht oder alsbald gar nicht mehr sichtbar. Dasjenige Kennzeichen, das in dem Ausschnitt sichtbar ist, ist -schon wegen der Anordnung des Fensters- jeweils ein von der Außen-Randkante entferntes, nämlich etwa um 90° dazu versetztes Kennzeichen der Einstellscheibe.

In Kenntnis solcher Registratur-Hilfsmittel hat sich der vorliegenden Erfindung die Aufgabe gestellt, ein Registratur-Hilfsmittel der eingangs bezeichneten Art unter Beibehaltung der Variabilität der Symbole bei einfacher Herstellung hinsichtlich Handhabung und vorteilhafter Anwendbarkeit zu verbessern.

Diese Aufgabe ist bei der im Anspruch 1 angegebenen Erfindung gelöst. Die Unteransprüche stellen vorteilhafte Weiterbildungen des erfindungsgemäßen RegistraturHilfsmittels dar.

Zufolge solcher Ausgestaltung ist ein Registratur-Hilfsmittel der eingangs genannten Art von erhöhtem Gebrauchswert erzielt: Das Fenster ist an die (Außen-) Randkante anschließend ausgebildet und von der der Randkante nächstgelegenen Teilfläche der Einstellscheibe gebildet. Hierbei reicht schon die von selbst gegebene Distanzierung aufgrund der darin gefaßten Blätter oder dergleichen von einer Einstellmappe oder dergleichen aus, um das Kennzeichen des Hilfsmittels jeweils einwandfrei erkennen zu können. Zudem ist es möglich, soweit die Einstellscheiben etwa frei drehbar an den Mappen angebracht sind, diese unmittelbar von oben für eine neue Kodierung zu verstellen. Dadurch, daß zur Kennzeichnung die der Randkante nächstgelegene Teilfläche der Einstellscheibe verwendet wird, ergibt sich eine wesentlich größere Freiheit in der Anordnung mehrerer Einstellscheiben an einer Ablagemappe oder dergleichen. Die Teilfläche ist vorzugsweise eine Sektorfläche. Bei der üblichen Größe solcher Registratur-Hilfsmittel, insbesondere von Ablagemappen, kann sich die entsprechend bemessene Scheibe über den gesamten Grundzuschnitt der Mappen-Rückwand erstrecken, d.h. es läßt sich eine große Umfangslänge für die Symbole nutzen. Eine besondere Lehre der Erfindung geht auch dahin, daß das Fenster im Falzbereich einer Umschlagfahne ausgebildet ist, im wesentlichen auf einer Seite einer Falzlinie, und daß die Einstellscheibe auf der anderen Seite der Falzlinie anbringbar ist. Soweit von einer Benutzungslage des Registraturhilfsmittels ausgehend die Umschlagfahne von der Vorderseite nach hinten umgeschlagen wird, befindet sich das (randseitige) Fenster in der Vorderseite bzw. dem nicht umgeschlagenen Teil des Registraturhilfsmittels, und soweit die Umschlagfahne von der Rückseite nach vorne umgeschlagen wird, befindet sich das Fenster zweckmäßigerweise in der Umschlagfahne. Optimiert ist die Kennzeichnungsmöglichkeit durch mehrere in Reihe überlappend angeordnete Einstellscheiben hinter sektorförmigen Fenstern. Hier entsteht sogar die bei Zahlenschlössern gegebene hohe Variationsmöglichkeit. Die teilweise Überlappung der Einstellscheiben hilft zudem Raum zu sparen. Bei Zahlensymbolen würde eine von 1 bis 0 (10) reichende Zahlenreihe genügen. Bei Buchstabensymbolen könnte eine Einteilung auf zwei Einstellscheiben hinreichend sein. Die jeweilige Nummer- und/oder Buchstabenkombination läßt sich bequem einstellen bzw. verändern dadurch, daß der Einstellscheibenumfang über die eine Fensterrahmenkante vorsteht. Eine vorteilhafte Weiterbildung besteht überdies darin, daß die Einstellscheiben durch Klebung gegen Drehen blockierbar sind. Es kann sich hier um eine scheibenseitige Kleberschicht handeln oder auch um klassischen Leim. Meist genügt aber schon ein kleiner Leimtropfen. Vorteilhaft ist es auch in diesem Zusammenhang, daß eine Umschlagfahne mit einer Klebefläche versehen ist und die Klebefläche durch Umschlagen der Umschlagfahne zur lösbaren Festsetzung auf die Einstellscheibe aufbringbar ist. Beispielsweise kann dies eine Weichgummischicht sein, wie sie aus den "Post- it" (eingetragenen Warenzeichen) -Notizblöcken bekannt ist. Entsprechend müßten die Einstellscheiben natürlich aus einem Material gefertigt sein, von welchem diese Klebeschichten ohne Zerstörung wieder abziehbar sind. Etwa aus Kunststoff. Damit ist in sehr vorteilhafter Weise eine unveränderbare Festlegung der eingestellten Kodierung im umgeschlagenen Zustand der Umschlagfahne erreicht, durch einfaches Öffnen der Umschlagfahne kann aber die Kodierung etwa bei einer neuen Nutzung der Mappe oder dergleichen beliebig wieder geändert werden. Weiter bringt die Erfindung in Vorschlag, daß die Einstellscheiben in einer in einen Schacht oder dergleichen einsteckbaren Einheit zusammengefaßt sind. Günstig ist es dabei, wenn diese Einheit als Abschnitt eines Streifens gestaltet ist. Ein solcher Streifen läßt sich als Wickelvorrat halten und je nach Bedarf ablängen. Eine weitere Möglichkeit der Fixierung der Einstellscheiben besteht darin, daß das Streifenträgermaterial die Einstellung der Einstellscheiben fixiert. Es kann dazu einfach mit einer normalerweise durch Schutzpapier abgedeckten Selbstklebeschicht ausgerüstet sein. Andererseits besteht natürlich auch die Möglichkeit diese Vorkehrungen an der Unterseite der Einstellscheiben vorzusehen. Weiter besteht auch die Möglichkeit, druckabhängige Kleber einzusetzen. Die äußere Klebeschicht würde dann aus einem nur leicht haftend wirkenden Kleber bestehen. Die darunterliegende Schicht wird bei Druckanwendung durch diese Schicht hindurchgetrieben, um mit der Mappenwand dann eine innige Klebeverbindung einzugehen. Optimiert ist die Kodierung durch mehrere um eine Achse drehbare, aufeinanderliegende Einstellscheiben, von denen die jeweils vordere (und gegebenenfalls nächste) mit einer Sektorfläche ein Fenster bildet. Diese Ausgestaltung wird vorzugsweise eingesetzt, wenn nur wenig Raum für die Anwendung entsprechender Organisationsmittel besteht bzw. man überhaupt eine gedrungene Kennzeichen-Markierung wünscht. Hinsichtlich der Bildung eines separaten Organisationsmittels erweist es sich weiter als vorteilhaft, wenn die Einheit einen um die eine Fensterrahmenkante gefalteten Träger besitzt. Hierdurch entsteht nicht nur eine gute, doppelseitige Lagerung für die Einstellscheiben, sondern auch eine Art Schutzschacht, welcher selbst höheren mechanischen Beanspruchungen bestens gewachsen ist. Eine andere Möglichkeit der Bildung eines solchen Einstellscheiben-Schachtes besteht in der Heranziehung der Ablegemappe selbst, indem so vorgegangen wird, daß die Fenster von einem als Umschlagfahne gestalteten Randabschnitt der Ablagenmappen-Rückwand gebildet sind. Die Fenster können in kongruentem Grundriß auch bis in die Rückwand reichen, so daß dann auch etwa unterseitig vorgesehene Symbole sichtbar sind. Der Zuschnitt der Ablagemappe braucht in dieser Beziehung nur entsprechend breiter gewählt zu werden. Überraschend hat sich herausgestellt, daß die Einstellscheiben im aufgeklappten Zustand, insbesondere auch bei Aufbringung auf der Umschlagfahne, für einen Betrachter in gewöhnlicher Ausrichtung aufgebracht werden können, bei Betrachtung von der Aufbringfläche aus, die Symbole der Einstellscheibescheibe bei Anbringung des Fensters auf der gegenüberliegenden Seite der der Falzlinie jedoch auch im umgeschlagenen Zustand in der gewünschten Ausrichtung erscheinen, nicht etwa auf dem Kopf stehend oder dergleichen. Schließlich läßt sich der wie weiter oben geschilderte gebildete Schacht an der einen Schmalseite von der Umschlagfahne der Ablagemappe verschließen. Auch diese Vorkehrung läßt sich stanztechnisch gleich mitberücksichtigen. Durch die noch getroffene Maßnahme, daß der Rand der Einstellscheiben gekerbt ist, ergibt sich eine erleichterte Verstellbarkeit, beispielsweise schon durch die erhöhte Rauhigkeit. Der Benutzer braucht andererseits nur mit der Bleistiftspitze in die Kerbe oder ein Loch einzufahren und die Scheibe in der gewünschten Richtung um ihre Achse zu verlagern. Eine diesbezüglich günstige Positionierung der Kerbe besteht darin, daaß diese auf der Winkelhalbierenden der Sektorfläche liegt. Diese verbesserte Zugänglichkeit erfordert dabei aber zwei Schaltschritte, was, gemessen an dem erzielten Handhabungsvorteil, gerne hingenommen wird. Als günstig erweist sich schließlich eine Verrastung im Bereich einer oder zweier Kerben. Letztere wirken mit den Enden der Fenster-Rahmenkante zusammen.

Hinsichtlich einer drehbaren Befestigung der Einstellscheiben geht eine weitere Lehre der Erfindung dahin, daß eine Einstellscheibe in zwei die Einstellscheibe sekantenartig überspannenden Schlitzführungen gelagert ist. Es ist keinerlei Ausbildung einer Achse oder dergleichen erforderlich. Überdies können die Einstellscheiben jederzeit aufgrund ihrer gewöhnlich vorhandenen Flexibilität einfach aus einer derartigen Lagerung entnommen werden.

Alternativ hierzu ist es auch möglich, die Einstellscheiben aus einer aus einem Kunststoffträger ausgeformten Achse zu lagern. Bevorzugt wird hierbei so vorgegangen, daß die Achse durch Tiefziehen einer teils ringförmigen Ausformung aus einem Träger gebildet ist und die kreisringförmige Ausformung zur Halterung der Einstellscheibe umgestülpt ist. Bei optimal flacher Ausgestaltung ergibt sich eine gute Drehbarkeit und gleichzeitig Halterung der Einstellscheibe.

Der Gegenstand der Erfindung ist nachstehend anhand zeichnerisch veranschaulichter Ausführungsbeispiele näher erläutert. Es zeigt:
- Fig. 1: eine Ansicht eines Registraturhilfsmittels am Beispiel einer Ablagemappe in geschlossenem Zustand, gemäß dem ersten Ausführungsbeispiel,
- Fig. 2: dieselbe geöffnet,
- Fig. 3: den Schnitt gemäß Linie III-III in Fig. 1, und zwar in gegenüber Fig. 1 vergrößerter Widergabe,
- Fig. 4: den Scheibensatz einer Doppelscheibe in Draufsicht, wobei eine ein sektorales Fenster aufweist, also ein zweites Ausführungsbeispiel,
- Fig. 5: die Draufsicht auf eine weiter abgewandelte Einstellscheibe,
- Fig. 5: eine Scheibeneinheit als separates Organisationsmittels in Montage-Zwischenstellung,
- Fig. 7: einen taschenbildenden Träger einer Einheit,
- Fig. 8: die Einheit als Abschnitt eines Streifens, die überlappend angeordneten Einstellscheiben tragend,
- Fig. 9: einen Querschnitt durch einen Kunststoffträger mit einer Ausformung zur Bildung einer Achse,
- Fig. 10: einen Querschnitt zur Fig. 9, mit ausgeformter Achse und auf dieser gehalterten Einstellscheibe und
- Fig. 11: eine Halterung einer Einstellscheibe mittels Schlitzführungen.

Die dargestellte Ablagemappe besteht aus einem einstückigen Faltzuschnitt aus Papier, Karton, Kunststofffolie oder dergleichen. Durch Falten um eine Falzlinie 1, welche die Falzkante der Mappe bildet, läßt sich der eine Vorderwand 2 bildende Abschnitt des Zuschnitts auf den die Rückwand 3 desselben bildenden Abschnitt schlagen.

Die zur Faltkante 1 parallel verlaufende Randkante 2ʹ springt über der korrespondierenden Randkante 3ʹ der Rückwand 3 etwa daumenbreit zurück. Dieses Maß ist mit x bezeichnet und läßt eine dortige randseitige Kennzeichenmarkierung M sichtfrei.

Das Kennzeichen der entsprechenden Markierung ist von der hinter einem Fenster 4 liegenden Sektorfläche 5 einer Einstellscheibe 6 gebildet.

Die ebenfalls aus Papier, Pappe, Kunststoffolie oder dergleichen bestehende Einstellscheibe 6 trägt in Randnähe über den ganzen Umfang verteilt ober- und gegebenenfalls unterseitig Symbole S. Wie der Fig. 1 entnehmbar, kann es sich hier um Nummern in numerischem Anstieg handeln oder aber um Buchstaben in alphabetischer Reihenfolge, wie dies Fig. 4 veranschaulicht. Im Falle der Nummernsymbole ist eine Zehnerteilung angewandt mit den Ziffern von 1 bis 0 (10). Die alphabetische Reihenfolge ist auf zwei auf einer gemeinsamen Achse anzuordnenden Einstellscheiben vorgesehen (Fig. 4). Die eine Scheibe trägt auf den Sektorflächen 5 die Buchstaben A bis M. Die Fortsetzung ergibt sich aus der benachbarten Scheibe in Fig. 4, nämlich in der Reihe N bis Z.

Um hier eine Durchsicht auf die Fortsetzungsscheibe sicherzustellen, weist die den alphabetischen Anfang wiedergebende, also obenauf anzuordnende Einstellscheibe ein Fenster 7 auf, welches im randnahen Bereich der Kontur einer Sektorfläche 5 entspricht.

Wie insbesondere etwa aus Fig. 6 ersichtlich, welche auch als Ausschnitt einer größeren, gewöhnlichen Mappe verstanden werden kann, ist bevorzugt, daß das Fenster 4 im Falzbereich einer Umschlagfahne 11 ausgebildet ist, im wesentlichen auf einer Seite einer Falzlinie F, bei dem dargestellten Ausführungsbeispiel in Fig. 6 auf der oberen Seite der Falzlinie F und daß die Einzelscheibe 6 auf der anderen Seite der Falzlinie F, bei dem Ausführungsbeispiel gemäß den Fig. 6 in der Zeichnung auf der unteren Seite, anbringbar ist. Hinzu kommt, wie weiter unten noch im einzelnen erläutert, daß bei dem Ausführungsbeispiel gemäß Fig. 6 das Fenster als Doppelfenster beidseitig der Falzlinie ausgebildet ist.

Obwohl eine einzige, auf das Breitenmaß der Rückwand 3 abgestellte Einstellscheibe bzw. Doppelscheibe etc. vorgesehen sein könnte, bringen die dargestellten Ausführungsbeispiele durchweg eine Mehrfachanordnung entsprechender Einstellscheiben 6. Diese erstrecken sich in beim Ausführungsbeispiel in vertikaler Reihe und sind überlappend einander zugeordnet. Hier ist eine dachschindelartige Überlappung zufolge der Dünnwandigkeit des Materiales ebenso denkbar wie eine wechselweise Oben-Unten-Anordnung. Die von den zentralen Achsen y bestimmte Anordnungslinie ergibt sich deutlich aus den Fig. 2 und 8. Das Überlappungsmaß z (Fig. 2) ist geringer als der Radius der Einstellscheiben 6. Hierdurch bleibt genügend Zwischenraum 8 zwischen den Scheibenrändern einander benachbarter Einstellscheiben. Wie den Fig. 1 und 2 entnehmbar, ragt der fensterseitige Abschnitt des Einstellscheiben-Umfanges über die dortige Fenster-Rahmenkante 4ʹ hinaus, welche mit der Randkante 3ʹ der Rückwand 3 der Ablagemappe fluchtet. Dieser praktisch kreisabschnittartige, also segmentförmige Überstand 6ʹ erleichtert die Drehbetätigungs-Handhabung zwecks Einstellung der Ziffern- oder Buchstabenkombination. Soll jedoch auf eine entsprechend exponierte Lage des Einstellscheiben-Umfangsabschnittes verzichtet werden, so bietet sich bezüglich des Scheibenzuschnitts die in Fig. 6 wiedergegebene Ausführungsform an, gemäß welcher dieser Abschnitt zufolge zehnkäntiger Umrißgestalt der Einstellscheibe zurückgeschnitten ist und so praktisch mit der Randkante 3ʹ fluchtet. Um dabei dennoch eine erleichterte Verstellmöglichkeit zu schaffen, ist hier so vorgegangen, daß der Rand dieser Einstellscheiben 6 Kerben 9 aufweist. Diese erstrecken sich in gleicher Winkelverteilung am Umfang der Einstellscheibe. Beim Ausführungsbeispiel gemäß den Fig. 4,5 und 8 liegen die Kerben 9 auf der Winkelhalbierenden der Sektorflächen 5. Unter Berücksichtigung der gegebenen Fensterbreite, die mit den Sektorbegrenzungslinien abschließt, werden bei der Verstellung zwei Schaltschritte erforderlich. Das Verstellen geschieht einfach durch Einführen beispielsweise einer Bleistiftspitze oder dergleichen in den in Richtung der Achse y konvergierenden Kerbenraum.

Andererseits kann aber auch eine entsprechende Kerbe zwischen den Sektorflächen 6 vorgesehen sein, und zwar ebenfalls randseitig offen. Diese Version ergibt sich aus Fig. 5. Die diesbezüglichen Kerben tragen die Bezugsziffern 9ʹ. Diese Kerben lassen sich zur Positionssicherung nutzen, indem sie im Bereich der Enden der Fenster-Rahmenkante 4ʹ verrasten. Die Enden sind stabile Faltkehren und daher zur Bildung der "Rastnocken" gut geeignet.

Die Zuordnung der Kennzeichen-Markierung M an der Ablagemappe kann auf verschiedene Weise günstig erfolgen. Beim Ausführungsbeispiel gemäß den Fig. 1 bis 3 ist ein sie aufnehmender Schacht 10 am Ablagemappenkörper selbst realisiert. Erzielt ist dieser durch eine beim Stanzschnitt gleich mitberücksichtigte Umschlagfahne 11. Dieser als paralleler Streifen an die Randkante 3ʹ der Rückwand 3 über eine Falzlinie anschließende Randabschnitt ist von einer Breite, die mindestens dem Durchmesser der Einstellscheibe 6 entspricht. Beim Ausführungsbeispiel ist sogar noch eine etwas größere Breite gewählt, die als Anklebeoder Anheftrand 12 genutzt wird. Das hat den Vorteil, daß der Schacht 10 (vergl. Fig. 3) zum Aufnahmeraum 13 der Mappe hin verschlossen ist. So kann kein Einlagegut in den Bereich der Mechanik der Kennzeichen-Markierung M geraten.

Die Verachsung geschieht zweckmäßig durch Einziehen eines Hohlniets 14 (siehe Fig. 3), dessen Schaft - eine zentrale Durchbrechung 15 sowie deckungsgleiche Durchbrechungen 16 und 17 von Umschlagfahne 11 und Rückwand 3 durchsetzend- außenseitig den jeweiligen Nietkopf formt. Darüber hinaus ist jedoch noch eine alternative Verachsung möglich, wie weiter unten im einzelnen beschrieben.

Statt dieser unmittelbaren Anbringung der Einstellscheiben 6 am Mappenkörper bietet das Ausführungsbeispiel gemäß Fig. 8 eine Lösung an, bei der die Einstellscheiben auf einem besonderen Streifen 18 aus Trägermaterial angebracht sind. Diese einstellscheibenbestückte Einheit E wird in den Schacht 10 eingeschoben. Die Lagesicherung ergibt sich zum einen aus einer gewissen Klemmwirkung der aufeinandergefalteten schachtbildenden Abschnitte der Rückwand 3 und andererseits aus einer den Schacht 10 von unten her verschließenden, auf der unteren Schmalseite der Rückwand ansetzenden Umschlagfahne 19 der Rückwand 3. Definiert ist diese Umschlagfahne 19 durch eine Falzlinie, welche praktisch die untere, kürzere Randkante 3ʺ der Rückwand bildet. Gegenüber dieser Randkante 3ʺ der Rückwand springt die korrespondierende, auf dem überwiegenden Längenabschnitt parallel verlaufende Randkante 2ʺ der Vorderwand 2 zurück, allerdings in einem geringeren Abstand als das Maß X im Bereich der längeren Randkante 3ʹ der Ablagemappe.

Ein solcher, die aufgenieteten Einstellscheiben ebenfalls in überlappender Anordnung tragender Streifen 18 kann als Einheit E aber auch gemäß Vorschlag in Fig.7 mit einem so die Einheit E ummantelnden Faltkörper umgeben sein. Letztere bildet seinerseits so einen um die Fenster-Rahmenkante 4ʹ gefalteten Träger 20. Der wie eine Falttasche gestaltete Träger 20 ist beiderseits der genannten Fenster-Rahmenkante symmetrisch gestaltet, weist endseitig durch eine Falzlinie 21 abgeteilte Verbindungsfahnen 22 auf. Diese können eine schutzpapierabgedeckte Selbstklebeschicht tragen, welche zum verbindenden Zusammenfalten des Trägers entfernt werden. Die Fenster 4 erstrecken sich in beide Falzhälften hinein und besitzen den aus Fig. 2 ersichtlichen sektoralen Zuschnitt. Die sich verjüngenden Fensterkanten sind auf die Achse y ausgerichtet, enden aber im genügenden Abstand zu dieser Lagerzone. Der diesbezügliche Fensterrahmenabschnitt verläuft wiederum parallel zur Randkante 3ʹ der Rückwand 3.

Zur Befestigung dieser Kennzeichen-Markierung M können klassische Heftklammern eingesetzt werden. Andererseits ist aber auch eine Klebezuordnung denkbar. Dazu braucht nur eine Rückfläche, gegebenenfalls nur die Verbindungsfahne 22 klebebeschichtet zu sein. Der Schacht trägt ebenfalls das Bezugszeichen 10.

Der Träger 18 kann zu einer Vorratsrolle gewickelt sein, um entsprechend der gewünschten Menge an Einstellscheiben bloß quer abgeschnitten zu werden. Fig. 8 zeigt einen solchen Abschnitt eines zusammenhängenden Streifens.

Die Einstellscheiben 6 lassen sich nach der Codierung, falls gewünscht, durch Klebung gegen Drehung sichern. Hier genügt es praktisch, einen Klebetropfen in die eine oder andere Berührungszwischenfläche einzutragen. Eine andere Möglichkeit besteht darin, das Streifen-Trägermaterial mit einer Klebefläche zu versehen, die durch Schutzpapier abgedeckt ist. Soll die bis dahin drehbewegliche Zuordnung der Einstellscheiben 6 aufgegeben werden, so braucht lediglich der vorzugsweise in kleinere Abschnitte unterteilte Abdeckstreifen abgezogen zu werden. Eine entsprechende Lösung bietet sich auch in Umkehrung an, indem die trägerseitige Unterseite der Einstellscheiben mit einer abgedeckten Klebeschicht versehen ist. Besonders empfiehlt es sich, die Klebeschicht durch einen Weichgummi-Klebestreifen zu bilden, wie er etwa bei den "Post-it" (eingetragenen Warenzeichen) -Notizblöcken bekannt ist. Hier kann einerseits durch Aufsetzen oder Aufbringen der Einstellscheiben auf die Klebeschicht bzw. umgekehrt eine Festsetzung der Einstellscheiben erreicht werden, andererseits aber auch eine Änderung der Kodierung einfach durch Abnehmen des die Klebeschicht tragenden Streifens oder der Einstellscheiben von der Klebeschicht durchgeführt werden.

Der Träger kann, zum erleichterten Einschieben in den Schacht -wie aus Fig. 8 ersichtlich- spitz zugeschnitten sein (strichpunktierte Linie).

Die noch mobile Stellscheiben-Situation hat den Vorteil einer Wiederverwendung bei Ablage der Ablagemappe; der Träger 18 kann nach Umklappen der Umschlagfahne 19 aus dem Schacht 10 herausgeschüttelt werden (dies gilt auch für die Einheit E) und einer neuen Ablagemappe oder sonstigen Registratur-Hilfsmittel einverleibt werden.

Die Umschlagfahnen 19 reichen bis zu den Eckzonen, sind aber bezüglich ihrer schmaleren Stirnkanten vor allem im Überlappungsbereich zurückgeschnitten. Die beidseitige Fensterausbildung schafft eine zweiseitige Sichtmöglichkeit.

Bezüglich der Einstellscheiben kann es sich auch um Blanko-Scheiben handeln, so daß der Benutzer selbst die individuell gewünschten Symbole schreiben oder beispielsweise aufstempeln kann.

Eine alternative Möglichkeit zur Halterung einer Einstellscheibe 6 auf einer Achse ist in den Fig. 9 und 10 dargestellt. Hierbei ist die Einstellscheibe 6 auf einer aus einem Kunststoffträger ausgeformten Achse 27 gelagert. Die Achse 27 ist durch Tiefziehen einer kreisringförmigen Ausformung 28 aus den Träger 26 gebildet und die kreisringförmige Ausformung 28 ist sodann zur Halterung der Einstellscheibe 6 umgestülpt (Fig. 10). Die Ausformung 28 ist im einzelnen so vorgenommen, daß (Fig. 9) ein Bodenbereich 29 in Ebene des Trägers 26 verbleibt. Dieser Bodenbereich 29 liegt auch noch bei ausgebildeter Achse 27 (Fig. 10) vor.

Eine weitere alternative vorteilhafte Möglichkeit zur Lagerung einer Einstellscheibe 6 ist in Fig. 11 dargestellt. Die Einstellscheibe 6 ist hierbei in zwei die Einstellscheibe 6 sekantenartig überspannenden Schlitzführungen 25 gelagert. Diese können einfach durch Einschnitte in einen Träger 26 gebildet sein, der hierbei etwa aus einem Kunststoffmaterial oder auch aus einem Papiermaterial bestehen kann.

Die Einheit E kann auch als Abschnitt eines Streifens gestaltet sein.

Desweiteren kann das Streifen-Trägermaterial die Einstellung der Einstellscheiben fixieren.

Es können auch mehrere um eine Achse drehbare, aufeinanderliegende Einstellscheiben vorgesehen sein, von denen die jeweils vordere (und gegebenenfalls nächste) mit einer Sektorfläche ein Fenster bildet.

Wenn die Einheit einen um die eine Fensterrahmenkante gefalteten Träger besitzt, können die Fenster von einem als Umschlagfahne gestalteten Randabschnitt der Ablagenmappen-Rückwand gebildet sein.

Weiter kann der Rand der Einstellscheiben gekerbt, sein wobei die Kerbe in der jeweiligen Grundstellung der Einstellscheiben auf der Winkelhalbierenden der Sektorfläche liegt.

Schließlich kann im Bereich einer oder mehrerer Kerben eine Verrastung gegeben sein.

## Patentansprüche

1. In Form einer Ablagemappe, Karteikasten oder dergleichen gestaltetes Registratur-Hilfsmittel, das eine Außen-Randkante (3') ausbildet, mit hinter einem Fenster (4) liegender, von einer Teilfläche (5) einer Einstellscheibe (6) gebildeten Kennzeichen-Markierung, wobei das Hilfsmittel zumindest im Bereich des Fensters (4) doppelwandig, die Einstellscheibe (6) vor- und rückseitig abdeckend ausgebildet ist, dadurch gekennzeichnet, daß das Fenster (4) an die Randkante (3') anschließend ausgebildet ist und daß das Kennzeichen von der der Randkante (3') nächstgelegenen Teilfläche (5) der Einstellscheibe (6) gebildet ist.

2. Registratur-Hilfsmittel nach Anspruch 1, dadurch gekennzeichnet, daß das Fenster (4) im Falzbereich einer Umschlagfahne (11) ausgebildet ist, im wesentlichen auf einer Seite einer Falzlinie (F) und daß die Einstellscheibe (6) auf der anderen Seite der Falzlinie anbringbar ist.

3. Registratur-Hilfsmittel nach Anspruch 1 oder 2, gekennzeichnet durch mehrere in Reihe und überlappend angeordnete Einstellscheiben (6) hinter sektorförmigen Fenstern (4).

4. Registratur-Hilfsmittel nach einem der vorhergehenden Ansprüche, dadurch gekennzeichnet, daß die Teilfläche eine Sektorfläche (5) ist.

5. Registratur-Hilfsmittel nach einem der vorhergehenden Ansprüche, dadurch gekennzeichnet, daß der Einstellscheiben-Umfang über die eine Fenster-Rahmenkante (4') vorsteht.

6. Registratur-Hilfsmittel nach einem der vorhergehenden Ansprüche, dadurch gekennzeichnet, daß die Einstellscheiben (6) durch Klebung gegen Drehen blockierbar sind.

7. Registratur-Hilfsmittel nach Anspruch 5, dadurch gekennzeichnet, daß eine Umschlagfahne (11) mit einer Klebefläche versehen ist und die Klebefläche durch Umschlagen der Umschlagfahne (11) zur lösbaren Festsetzung auf die Einstellscheibe (6) aufbringbar ist.

8. Registratur-Hilfsmittel nach einem der vorhergehenden Ansprüche, dadurch gekennzeichnet, daß die Einstellscheiben (6) zu einer in einen Schacht (10) oder dergleichen einsteckbaren Einheit (E) zusammengefaßt sind.

9. Registratur-Hilfsmittel nach einem der vorhergehenden Ansprüche, dadurch gekennzeichnet, daß die Einheit (E) als Abschnitt eines Streifens gestaltet ist.

10. Registratur-Hilfsmittel nach einem der vorhergehenden Ansprüche, dadurch gekennzeichnet, daß das Streifen-Trägermaterial die Einstellung der Einstellscheiben (6) fixiert.

11. Registratur-Hilfsmittel nach einem der vorhergehenden Ansprüche, dadurch gekennzeichnet, daß mehrere, um eine Achse (27) drehbare, aufeinanderliegende Einstellscheiben (6) vorgesehen sind.

12. Registratur-Hilfsmittel nach einem der vorhergehenden Ansprüche, dadurch gekennzeichnet, daß die Einheit (E) einen um die eine Fensterrahmenkante (4') gefalteten Träger (20) besitzt.

13. Registratur-Hilfsmittel nach einem der vorhergehenden Ansprüche, dadurch gekennzeichnet, daß die Fenster (4) von einem als Umschlagfahne (19) gestalteten Randabschnitt der Ablagenmappe-Rückwand gebildet sind.

14. Registratur-Hilfsmittel nach einem der vorhergehenden Ansprüche, dadurch gekennzeichnet, daß der Schacht (10) an der einen Schmalseite her von einer Umschlagfahne (19) der Ablagemappe verschlossen ist.

15. Registratur-Hilfsmittel nach einem der vorhergehenden Ansprüche, dadurch gekennzeichnet, daß der Rand der Einstellscheiben (6) gekerbt ist.

16. Registratur-Hilfsmittel nach einem der vorhergehenden Ansprüche, dadurch gekennzeichnet, daß die Kerbe (9) in der jeweiligen Grundstellung der Einstellscheiben (6) auf der Winkelhalbierenden der Sektorfläche liegt.

17. Registratur-Hilfsmittel nach einem der vorhergehenden Ansprüche, dadurch gekennzeichnet, daß eine Verrastung gegeben ist im Bereich einer oder mehrerer Kerben (9).

## Claims

1. A filing aid in the form of a folder or filing box or the like, the filing aid forming an outside edge (3') having a distinguishing marking which is disposed behind a window (4) end which is embodied by a partial surface (5) of an adjusting disc (6), the filing aid being double welled at least near the window (4) and covering the disc (6) at the front and at the rear, characterised in that the window (4) follows on from the edge (3') and the distinguishing feature is formed by that partial surface (5) at the disc (6) which is nearest the edge (3').

2. A filing aid according to claim 1, characterised in that the window (4) is devised in the fold zone of a thumb tab (11) substantially on one side of a fold line (F) and the disc (6) is adapted to be disposed on the other side of the fold line (F).

3. A filing aid according to claim 1 or 2, characterised by a number of adjusting discs (6) which are disposed consecutively and in overlapping relationship behind sector-shaped windows (4).

4. A filing aid according to any of the previous claims, characterised in that the partial surface is a sector-shaped surface (5).

5. A filing aid according to any of the previous claims, characterised in that the periphery of the adjusting disc projects beyond one window frame edge (4').

6. A filing aid according to any of the previous claims, characterised in that the adjusting discs (6) can be secured against rotation by sticking.

7. A filing aid according to claim 5, characterised in that a thumb tab (11) has an adhesive surface and the same can be applied by turning over the tab (11) for releasable securing to the adjusting disc (6).

8. A filing aid according to any of the previous claims, characterised in that the adjusting discs (6) can be combined to form a unit (E) introducible into a shaft (10) or the like.

9. A filing aid according to any of the previous claims, characterised in that the unit (E) is part of a strip.

10. A filing aid according to any of the previous claims, characterised in that the strip support material fixes the adjustment of the adjusting discs (6).

11. A filing aid according to any of the previous claims, characterised in that a number of adjusting discs (6) which are rotatable around a pivot (27) and which are disposed one on another are provided.

12. A filing aid according to any of the previous claims, characterised in that the unit (E) has a carrier (20) folded around one window frame edge (4').

13. A filing aid according to any of the previous claims, characterised in that the windows (4) are embodied by an edge part of the folder rear well, the latter part being devised as a thumb tab (19).

14. A filing aid according to any of the previous claims, characterised in that the shift (10) is closed on one narrow aide by a thumb tab (19) of the folder.

15. A filing aid according to any or the previous claims, characterised in that the edge of the adjusting discs (6) is notched.

16. A filing aid according to any of the previous claims, characterised in that the notch (9) is disposed on the angle bisector of the sector-shaped surface when the adjusting discs (6) are in the respective normal position.

17. A filing according to any of the previous claims, characterised in that latching is provided near one or more notches (9).

## Revendications

1. Elément auxiliaire d'archivage, sous forme d'une chemise de classement, d'un fichier ou similaire, qui présente un bord extérieur (3') portant en regard d'une fenêtre (4) un marquage d'identification disposé sur une portion (5) de la surface d'un disque réglable, ledit élément auxiliaire présentant au moins dans la zone de la fenêtre (4) deux parois couvrant le disque réglable (6) de part et d'autre, caractérisé en ce que la fenêtre (4) est comprise dans le bord extérieur (3') et en ce que l'identification est portée par la portion (5) de la surface du disque réglable la plus proche du bord extérieur (3').

2. Elément auxiliaire d'archivage selon la revendication 1, caractérisé en ce que la fenêtre (4) est disposée dans la zone de pli d'un champ enveloppant (11), essentielle ment d'un côté de la ligne de pli (F), et en ce que le disque réglable peut être placé de l'autre côté de la ligne de pli.

3. Elément auxiliaire d'archivage selon les revendications 1 ou 2, caractérisé en ce qu'il comporte une pluralité de disques réglables disposés en rangée et en se recouvrant, derrière des fenêtres (4) en forme de secteur angulaire.

4. Elément auxiliaire d'archivage selon l'une des revendications précédentes, caractérisé en ce que la portion (5) de surface est une surface en forme de secteur angulaire.

5. Elément auxiliaire d'archivage selon l'une des revendications précédentes, caractérisé en ce que le périmètre des disques réglables dépasse des bords (4') du cadre d'une fenêtre.

6. Elément auxiliaire d'archivage selon l'une des revendications précédentes, caractérisé en ce que les disques réglables peuvent être bloqués par collage pour empêcher leur rotation.

7. Elément auxiliaire d'archivage selon la revendication 5, caractérisé en ce que le champ enveloppant (11) est pourvu d'une surface collante, et en ce que la surface collante peut-être amenée en contact fixe et amovible avec le disque réglable par rabattement du champ enveloppant.

8. Elément auxiliaire d'archivage selon l'une des revendications précédentes, caractérisé en ce que les disques réglable (6) forment une unité (E) encastrable dans un boîtier (10) ou similaire.

9. Elément auxiliaire d'archivage selon l'une des revendications précédentes, caractérisé en ce que l'unité (E) est constitué par une section d'une bande.

10. Elément auxiliaire d'archivage selon l'une des revendications précédentes, caractérisé en ce que le matériau de support de bande fixe le réglage des disques réglables (6).

11. Elément auxiliaire d'archivage selon l'une des revendications précédentes, caractérisé en ce qu'il comporte une pluralité de disques réglables (6) pouvant tourner autour d'un axe (27) et disposés les uns à côté des autres.

12. Elément d'archivage selon l'une des revendications précédentes, caractérisé en ce que l'unité (E) comprend un support (20) replié autour du bord du cadre d'une fenêtre (4).

13. Elément d'archivage selon l'une des revendications précédentes, caractérisé en ce que les fenêtres (4) sont constitués d'une partie de bord de la paroi postérieure de la chemise de classement, qui a la forme d'un champ enveloppant (19).

14. Elément d'archivage selon l'une des revendications précédentes, caractérisé en ce que le boîtier (10) est fermé sur l'un de ses petits côtés par un champ enveloppant (19) de la chemise de classement.

15. Elément d'archivage selon l'une des revendications précédentes, caractérisé en ce que le bord des disques réglables (6) est pourvu d'encoches.

16. Elément d'archivage selon l'une des revendications précédentes, caractérisé en ce que les encoches (9) sont disposées selon la bissectrice de la surface en forme de secteur angulaire de chacune des positions de base du disque réglable.

17. Elément d'archivage selon l'une des revendications précédentes, caractérisé en ce qu'il donne lieu à un enclenchement dans la zone d'une ou plusieurs encoches.
